# EUROPÄISCHE PATENTSCHRIFT

(11) **EP 0 180 711 B1**
(45) Veröffentlichungstag und Bekanntmachung des Hinweises auf die Patenterteilung: **29.03.1989**
(21) Anmeldenummer: 85107931.9
(22) Anmeldetag: 26.06.1985
(51) Int. Cl.: A63H 18/02, A63H 19/30

(54) **Flexibles Bahnstück**
Flexible roadway section
Tronçon de voie flexible

(30) Priorität: 08.11.1984 DE 3440875
(43) Veröffentlichungstag der Anmeldung: 14.05.1986
(73) Patentinhaber: Hesse, Kurt, D-8500 Nürnberg 70 (DE)
(72) Erfinder: De Ruig, John C., D-8750 Aschaffenburg (DE); Schroll, Walter, D-8500 Nürnberg (DE)
(74) Vertreter: Hafner, Dieter, Dr.rer.nat., Dipl.-Phys.

(56) Entgegenhaltungen:
- EP-A- 0 072 375
- DE-A- 1 603 351
- DE-A- 2 946 890
- GB-A- 2 039 456
- GB-A- 2 055 593

## Beschreibung

Die Erfindung betrifft ein Bahnstück einer flexiblen Fahrbahn mit in Fahrrichtung als Kuppelglieder an einer Stirnseite senkrecht zur Bahnstückebene sich erstreckendem zylindrischen Vorsprung und mit einem an der dem Vorsprung abgewandten Stirnseite angeordneten Klauenpaar zur verrasteten Aufnahme des Vorsprungs eines benachbarten Bahnstücks sowie mit randseitigen Führungselementen.

Ein solches, durch die GB-A-2 039 456 bekanntes Bahnstück für eine flexible Fahrbahn weist als Kuppelglieder auf einer Stirnseite einen zylindrischen Vorsprung und auf der anderen Stirnseite eine Pfanne für die steckbare Aufnahme des Zapfens eines benachbarten Bahnstücks auf. Zu Kuppelvorgängen ist bei diesen Bahnstücken eine vorbestimmte axiale Ausrichtung und Zuordnung der Bahnstücke erforderlich, die oftmals durch das spielende Kind nicht erkannt wird. Bei einem aus der GB-A-2 055 593 bekannten Bahnstück erübrigt sich durch die Anordnung eines Zapfens und einer Pfanne auf jeder Stirnseite desselben eine vorbestimmte Zuordnung der Bahnstücke bei Kuppelvorgängen. Eine umständliche axiale Ausrichtung benachbarter Bahnstücke bleibt jedoch erforderlich. Außerdem läßt dieses Bahnstück nur die Bildung von Fahrbahnen mit geringerer vertikaler und horizontaler Stabilität zu.

Es ist Aufgabe der Erfindung, Bahnstücke zu schaffen, mit welchen Maßnahmen sich eine Fahrbahn hoher vertikaler und horizontaler Stabilität zusammenbauen läßt, wobei die Bahnstücke ohne Werkzeuge miteinander verbunden werden können, ohne daß auf die Zuordnung bestimmter Stirnseiten zueinander zu achten ist.

Der Erfindung gemäß ist diese Aufgabe dadurch gelöst, daß an jeder Stirnseite ein Vorsprung und ein Klauenpaar mit gleichem Abstand zur Bahnstückmitte angeordnet sind, daß von den Vorsprüngen in Fahrrichtung eine im wesentlichen keilförmige Nase wegragt, daß sich am Aufnahmeraum zwischen den Klauenpaaren rückwärts ein Verlängerungsraum anschließt, dessen lichte Weite quer zur Fahrrichtung kleiner als der Durchmesser des Vorsprungs ist und daß die Nase einen verbreiterten bodenseitigen Fuß aufweist, der den Verlängerungsraum untergreift.

Bei den so mit beliebigen Stirnseiten verbindbaren Bahnstücken wirken die keilförmigen Nasen bei Beginn der Steckvorgänge als Zentrierkörper und verbessern bei Abbiegungen der Fahrbahn durch Abstützen an den Seitenflächen des Verlängerungsraumes die horizontale Stabilität, während der verbreiterte bodenseitige Fuß durch Anlegen an die unterseitigen Begrenzungsflächen des Verlängerungsraumes die Stabilität in der Vertikalen vergrößert. Bevorzugt sind die Nase und der Verlängerungsraum bis zur Fahrbahnoberseite durchgehend ausgebildet.

In Ausgestaltung des Bahnstücks ist vorgesehen, daß der Aufnahmeraum zwischen den Klauen eines Klauenpaares in Fahrrichtung einem Langloch entspricht, dessen Breitenabmessung zur Bildung eines freien Spiels quer zur Fahrrichtung geringfügig größer als die Breite des Vorsprungs ist. Außerdem kann in weiterer Ausbildung jede Klaue vom übrigen Bereich auf der dem Aufnahmeraum abgewandten Seite durch einen Schlitz in Fahrrichtung getrennt sein.

Von weiterem besonderem Vorteil ist es, wenn die Bahnstückteile mit einer Leiteinrichtung versehen sind, wobei diese durch am Fahrbahnrand von der Fahrbahnoberseite nach oben ragende im wesentlichen quaderförmige Leitpfosten gebildet ist, von deren in Fahrrichtung einer Stirnseite eine Leitzunge in Fahrrichtung im wesentlichen horizontal wegragt und an deren in Fahrrichtung anderer Stirnseite eine Aussparung zur Aufnahme der Leitzunge des benachbarten Bahnstückteils vorgesehen ist, wobei die Gesamtabmessung von Leitpfosten und Leitzunge in Fahrrichtung der Gesamtabmessung des Bahnstückteils in Fahrrichtung im wesentlichen entspricht, und wobei die Abmessung des Leitpfostens in Fahrrichtung etwa, jedoch mindestens der halben Gesamtabmessung des Bahnstückteils in Fahrrichtung entspricht. Auf diese Weise können beliebige freifahrende Spielfahrzeuge in geeigneter Weise über die aufgebaute Bahn geführt werden. Zusätzlich bilden Leitpfosten und Leitzungen in jedem beliebigen Verschwenkungszustand einen im wesentlichen gleich hohen zusammenhängenden Rand, der auch als Leiteinrichtung nach Art von Geleisen für Eisenbahnen oder dergleichen mit geeigneter Spurweite verwendet werden kann.

Die Erfindung wird durch die Merkmale der Unteransprüche weitergebildet.

Von besonderem Vorteil dabei ist, daß selbst dann, wenn einzelne Elemente im Bereich der Kupplung, im Bereich der randseitigen Führungselemente und/oder im Bereich der Leiteinrichtung abgebrochen sind, was immer wieder vorkommen wird, das entsprechende Bahnstückteil weiterhin verwendet werden kann, selbst wenn die Stabilität im Bereich dieses Bahnstückteils beeinträchtigt ist. Bei Einhaltung der Abmessungsbeziehungen, die in den Ansprüchen angegeben sind, ragen lediglich die keilförmige Nase, ggf, noch die Leitzunge so nach außen, daß sie bei üblicher Handhabung abbrechen können. Dadurch wird keinerlei Beeinträchtigung der Wirkungsweise oder Handhabung und darüberhinaus nur vergleichsweise geringfügige Beeinträchtigung der Stabilität ausgelöst. Selbst dann, wenn ein Vorsprung oder ein Klauenpaar durch Beschädigung ausfällt, können solche Bahnstückteile noch weiterverwendet werden.

Die erfindungsgemäße Ausgestaltung ermöglicht auch die einteilige Ausbildung, insbesondere als Kunststofformteil in den unterschiedlichsten Farben, wodurch darüberhinaus auch die Gestaltungsfreude durch unterschiedliche Farben angeregt wird.

Die Erfindung wird anhand des in der Zeichnung dargestellten Ausführungsbeispiels näher erläutert.

Es zeigen:
Fig. 1 perspektivisch eine aus erfindungsgemäß ausgebildeten Bahnstücken aufgebaute flexible Fahrbahn,
Fig. 2 perspektivisch ein Bahnstück,
Fig. 3 in Unteransicht perspektivisch das Bahnstück gemäß Fig. 2,
Fig. 4 in Teilaufsicht das Bahnstück gemäß Fig. 2.

Die flexible Fahrbahn 1 gemäß Fig. 1 ist aus einzelnen Bahnstücken 2 aufgebaut, die alle gleich ausgebildet sind und die zusammensteckbar und gegeneinander verschwenkbar sind. Der Aufbau jedes Bahnstück 2 wird anhand der Fig. 2 bis Fig. 4 näher erläutert. Die mit Hilfe solcher Bahnstücke 2 aufgebaute flexible Fahrbahn 1 ist sowohl in der Horizontalebene als auch vertikal hierzu verschwenkbar, wobei darüberhinaus die Bahnstücke noch in Fahrrichtung, beispielsweise in Richtung des Pfeils 3 oder in Gegenrichtung zum Pfeil 3 in gewissem Ausmaß zusammengeschoben oder auseinandergezogen werden können, wodurch insbesondere bei der Endanpassung einer gesamten aufgebauten Fahrbahn ein Längenausgleich möglich ist.

Ein Bahnstück 2 der bei dem flexiblen Fahrbahn 1 gemäß Fig. 1 verwendeten Art wird im folgenden näher erläutert.

Ausgehend von der in Fahrrichtung 3 gesehenen Fahrbahnmitte 4 weist jede Fahrbahnhälfte auf eine Kupplungseinrichtung 5, eine Führungseinrichtung 6 sowie eine Leiteinrichtung 7. Kupplungseinrichtung 5, Führungseinrichtung 6 und Leiteinrichtung 7 sind für jede Fahrbahnhälfte gleich ausgebildet und vorzugsweise, wie beim dargestellten Ausführungsbeispiel, zu einer durch die Fahrbahnmitte 4 gehende Vertikalachse 8 punktsymmetrisch. Vorzugsweise liegt der Schnittpunkt 9 der Vertikalachse 8 und der Fahrbahnmitte 4 genau in der Mitte des Bahnstückes 2 sowohl in als auch quer zur Fahrrichtung 3.

Das bedeutet, daß bei einer Verdrehung des Bahnstücks 2 um die Vertikalachse 8 um 180° eine identische Ausbildung erkennbar ist.

Die Kupplungseinrichtung 5 weist einen an einer Stirnseite 10 des Bahnstücks 2 in Fahrrichtung 3 (bzw. entgegen der Fahrrichtung 3) wegragenden, in Vertikalrichtung im wesentlichen zylindrischen Vorsprung 11 auf. Ferner ist ein dazu komplementäres Rastelement 12 an der dem Vorsprung 11 abgewandten Stirnseite 13 der in Rede stehenden Fahrbahnhälfte des Bahnstücks 2 ausgebildet. Das Rastelement besteht durch zwei entgegen der Fahrrichtung 3 (bzw. in Fahrrichtung 3) wegragenden hakenartigen Klauen 14, deren außenliegenden Enden 15 aufeinander zuweisen. Die hakenförmigen Klauen 14 definieren zwischen sich einen entsprechend einem Langloch ausgebildeten Aufnahmeraum 16, in dem der zylindrische Vorsprung 11 eines benachbarten Bahnstücks 2 rastend aufnehmbar ist.

Beim dargestellten Ausführungsbeispiel ragt in Fahrrichtung 3 (bzw. entgegen der Fahrrichtung 3) eine keilförmige Nase 17 weg, die einen verbreiterten bodenseitigen Fuß 18 aufweist. Der Aufnahmeraum 16 zwischen den beiden hakenförmigen Klauen 14 ist nach rückwärts im wesentlichen quaderförmig zur Aufnahme der Nase 17 verlängert, wobei dieser Verlängerungsraum 19 quer zur Fahrrichtung 3 schmaler ist als die Breite des Vorsprungs 11. Bodenseitig ist der Raum um den Verlängerungsraum 19 herum so ausgeweitet, daß der Fuß 18 untergreifen kann. Die Bemessung ist deshalb zweckmäßig, daß ein Vorsprung 11 lediglich im Aufnahmeraum 16 rastend Aufnahme finden kann, jedoch selbst dann, wenn die Nase 17 abgebrochen sein sollte, nicht in den für diese vorgesehenen Verlängerungsraum 19 eindringen kann. Damit der rastende Eingriff des Vorsprungs in den Aufnahmeraum 16 erleichtert ist, sind Schlitze 20 bzw. 21 vorgesehen, deren jeweils einer zusammen mit dem Aufnahmeraum 16 eine der hakenförmigen Klauen 14 definiert. Vorteilhaft liegen der Fahrbahnmitte 4 zugeordneten Schlitze 21 beider Fahrbahnhälften im wesentlichen auf der Fahrbahnmitte 4 derart, daß die Schwenkpunkte ineinander eingerasteter benachbarter Bahnstücks 2 sehr nahe, jedoch mit Abstand von der Fahrbahnmitte 4 und symmetrisch hierzu angeordnet sind. Ferner liegen Vorsprung 11, Nase 17 sowie Aufnahmeraum 16 und Verlängerungsraum 19 auf zur Fahrbahnmitte 4 parallelen Fluchtlinien 22.

Die Führungseinrichtung 6 jeder Fahrbahnhälfte ist durch eine in Fahrrichtung 3 (bzw. gegen die Fahrrichtung 3) von einer der Stirnseiten, hier im Bereich der Stirnseite 13, vorspringenden Zunge 23,und einen in der anderen Stirnseite, hier der Stirnseite 10, vorgesehenen entsprechenden Rücksprung 24 gebildet. Die Zunge 23 ragt nach Art einer Pfeilspitze weg, der Rücksprung 24 ist entsprechend einer vertikalen V-Nut ausgebildet, so daß in Aufsicht (Fig. 4) der die Zunge 23 und den Rücksprung 24 aufweisende Bereich 26 nahe dem Seitenrand 25 im wesentlichen winkelförmig ausgebildet ist. Diese winkelförmige Ausbildung ist noch dadurch unterstrichen, daß in diesem Bereich 26 Querrillen 27 quer zur Fahrrichtung 3 vorgesehen sind. Diese Querrillen 27 verbessern die Haftung eines Spielfahrzeuges auf der Fahrbahnoberseite 28, die in den übrigen Bereichen aufgerauht ist.

Jede Bahnstück-Hälfte weist eine gegenüber der Fahrbahnoberseite 28 tieferliegende Fläche 29 und zwar auf derjenigen Seite auf, an der die Zunge 23 wegragt, sowie einen bodenseitigen Freiraum 30 auf der anderen, den Rücksprung 24 aufweisenden Seite auf. Die tieferliegende Fläche 29 geht von der Fahrbahnmitte 4 bzw. der auf der anderen Fahrbahnhälfte liegenden Randfläche des Schlitzes 21 aus und weist eine Übergangsstufe 31 zur Fahrbahnoberseite 28 auf, von der die Zunge 23 wegragt. Dabei kann - wie dargestellt - die Zunge 23 nach oben von der tieferliegenden Fläche 29 wegragen. Der Freiraum 30 ist durch eine zur Fahrbahnoberseite 28 parallelen Fläche 32 sowie eine Übergangsstufe 33 zur Bodenseite 34 definiert und geht ebenfalls von der Fahrbahnmitte 4 bzw. der der anderen Fahrbahnhälfte zugeordneten vertikalen Fläche des Schlitzes 21 aus. Vorzugsweise ist dabei zwischen dem den Bereich des Freiraums 30 vorgesehenen Vorsprung 11 und der Übergangsstufe 33 ein Steg 35 zur Lagestabilisierung und Erhöhung der Festigkeit des Vorsprungs 11 vorgesehen. Der Steg 35 muß dabei nicht - wie dargestellt - bis zur Bodenseite 34 ragen, er kann kürzer sein.

Im zusammengebauten Zustand zweier benachbarter Bahnstücke 2 (vgl. Fig. 1) greift eine Zunge 23 in einen Rücksprung 24 ein und übergreift die parallele Fläche 32, die den Freiraum 30 definiert, die entsprechende tieferliegende Fläche 29, von der die Zunge 23 wegragt, derart, daß eine wesentliche Berührung nicht stattfindet, das Eingreifen bzw. Übergreifen jedoch im wesentlichen bündig erfolgt. Liegen beide Bahnstücke 2 in der Horizontalebene, so definiert der Abstand zwischen der parallelen Fläche 32 und der tieferliegenden Fläche 29 das Ausmaß, in dem eine Verschwenkung in vertikaler Richtung möglich ist, und zwar zusammen mit der Lage des Vorsprungs innerhalb des zwischen den beiden hakenförmigen Klauen 14 gebildeten langlochartigen Aufnahmeraums 16. d. h., wenn benachbarte Bahnstücke sehr eng zusammengeschoben sind, ist die geringste vertikale Verschwenkung möglich, sind die benachbarten Bahnstücke so weit wie möglich auseinandergezogen (ohne den Rasteingriff zu lösen), so ist die Verschwenkung in vertikaler Richtung maximal.

Der Verlauf der Übergangsstufen 31, 33 ist dabei so bestimmt, daß diese bei stärkster gegenseitiger Verschwenkung zweier benachbarter Bahnstücke, d. h., wenn benachbarte Bahnstücke 2 im Bereich des Seitenrandes 25 aneinander anstoßen, und bei am weitesten zusammengeschobenem Zustand, d.h., wenn der diesem Seitenrand 25 nächstliegende Vorsprung in dem ihm zugeordneten komplementären Aufnahmeraum 16 so weit wie möglich eingeschoben ist, an der jeweils gegenüberliegenden Stirnseite 10 bzw. etwa bündig anliegen oder einen lediglich geringen Spalt freigeben, wodurch in diesem Fall im engsten Radius einer Kurve eine nahezu durchgehende Fahrfläche durch die ineinander übergehenden Fahrbahnoberseiten 28 benachbarter Bahnstücke 2 erreicht ist, wie das in der oberen Hälfte der Fig. 1 angedeutet ist.

Bei dem dargestellten Ausführungsbeispiel ist ferner am Seitenrand 25 des Bahnstücks 2 die Leiteinrichtung 7 jeweils vorgesehen. Bei der Leiteinrichtung 7 ragt von dem Seitenrand 25 ausgehend ein etwa quaderförmiger Leitpfosten 36 vertikal nach oben und zwar derart, daß eine Seite 37 mit der Stirnseite 10 des Bahnstückes fluchtet, während die der anderen Stirnseite zugeordnete Seite 38 etwa in der Mitte des Abstandes zwischen den beiden Stirnseiten 10 und 13 verläuft. In Richtung dieser anderen Stirnseite 13 ragt von der Seite 38 des Leitpfostens 36 im wesentlichen horizontal eine Leitzunge 39 weg, während im Bereich der anderen Seite 37 des Leitpfostens 36 eine entsprechende komplementäre Aussparung 40 vorgesehen ist, die zur Aufnahme der Leitzunge 39 des benachbarten Bahnstücks 2 vorgesehen ist (vgl. Fig. 1). Beim dargestellten Ausführungsbeispiel ist die Aussparung durch einen Schlitz gebildet, der in der erwähnten Seite 37 des Leitpfostens 36 sowie der Innenseite 41 ausgebildet ist, während die Außenseite 42 durchgehend ist. Darüberhinaus weist der Leitpfosten 36, wie insbesondere aus Fig. 3 ersichtlich, einen inneren Hohlraum 43 auf, der aus fertigungstechnischen Gründen von der Bodenseite 34 sich in den Bereich der Aussparung 40 erstreckt. In diesem Hohlraum 43 können vorteilhaft Stutzen oder dergleichen eingesteckt werden, falls eine Überhöhung der durch die Bahnstücke gebildeten Fahrbahn erwünscht ist. Die Außenseite 44 der Leitzunge 39 ist gegen die Außenseite 42 des Leitpfostens 36 um denjenigen Bereich versetzt ausgebildet, der im wesentlichen der Wandstärke des Leitpfostens 36 im Bereich des inneren Hohlraums 43 bzw. der Aussparung 40 entspricht.

Auch sind die den beiden Bahnstück-Hälften zugeordneten Leiteinrichtungen 7 punktsymmetrisch zum Schnittpunkt 9 bzw. zur Vertikalachse 8 ausgebildet.

Bei dem dargestellten Ausführungsbeispiel ist das Bahnstück 2 als einteiliges Kunststofformteil ausgebildet. Aus Formungsgründen sind daher, wie insbesondere aus Fig. 3 ersichtlich, in der Bodenseite 34 Ausnehmungen 45, in dem bodenseitigen Abschnitt des Vorsprungs 11 Ausnehmungen 46 sowie in der Mitte des Bahnstücks eine weitere Ausnehmung 47 vorgesehen. Ferner weist der Leitpfosten ebenfalls aus formungstechnischen Gründen im Bereich der Öffnungsabschnitte der Aussparung 40 an der Oberseite 48 Materialweglassungen 49 auf, während dagegen die Innenseite 50 der Leitzunge 39 mit der Innenseite 41 im wesentlichen fluchtet, so daß bei zusammengeschobenem Zustand von oben das Eingreifen der Leitzunge in die Aussparung deutlich erkennbar ist.

Jedes derart ausgebildete Bahnstück ist in Aufsicht im wesentlichen rechteckförmig, ist in allen Raumrichtungen sehr verwindungs- bzw. knickstabil, und zwar in jeder Ebene im wesentlichen in beiden Richtunqen gleichartig. Die Festigkeit eines Bahnstücks 2 ist daher außerordentlich hoch. Wie sich ferner aus der Aufsicht ergibt (vgl. Fig. 4) springen als vergleichsweise leicht beschädigbare Teile lediglich die keilförmigen Nase 17 und die Leitzunge 39 vor. Durch den Fuß 18 ist die Stabilität der keilförmigen Nase 17 stark erhöht, jedoch ist der für die Verrastung wesentliche zylindrische Vorsprung 11 geschützt angeordnet, und ist auf jeden Fall vorhanden, selbst wenn die Nase 17 mit dem Fuß 18 abgebrochen sein sollte. Auch ein solches Bahnstück 2 ist weiterhin verwendbar. Wenn die Leitzunge 39 abgebrochen oder zumindest beschädigt sein sollte, ist das Bahnstück 2 weiterhin voll verwendbar. Selbst wenn eine der Klauen 14 abgebrochen sein sollte, was offensichtlich nur ausnahmsweise auftreten wird, kann das Bahnstück 2 weiterhin verwendet werden, da erfindungsgemäß zwei Verrastungen vorgesehen sind.

Durch die besondere punktsymmetrische Ausbildung ist es für das spielende Kind nicht mehr erforderlich erst zu suchen, welche Seiten benachbarter Bahnstücke 2 zusammenpassen.

Darüberhinaus ergibt sich noch der weitere Vorteil gegenüber Bahnstücken mit einer einzigen absolut in der Mitte liegenden Kupplungseinrichtung. Es kann nämlich im Spiel ein stärkerer Krümmungsradius dadurch erreicht werden, da selbst dann benachbarte Bahnstücke 2 nicht ausrasten, wenn bei einer Fahrbahnhälfte der zugeordneter Vorsprung 11 und das Rastelement 12 nahezu außer Eingriff kommen. Auch eine solche Anordnung ist außerordentlich stabil, weshalb es für das spielende Kind möglich ist, eine wesentlich bessere Anpassung an die örtlichen Gegebenheiten zu erreichen, ohne daß sich die Bahnstücke 2 voneinander lösen können.

Insgesamt kann durch die Ausgestaltung des flexiblen Bahnstücks nach der Erfindung eine Fahrbahn für Spielfahrzeuge aufgebaut werden, und zwar auch von Vorschulkindern, die sehr stabil und robust ist, wobei dem Alter des spielenden Kindes entsprechende Spielfahrzeuge verwendet werden können, beispielsweise auch ferngesteuerte, aber auch lediglich über eine schiefe Ebene in Fahrt gesetzte oder auch nur schiebbare Spielfahrzeuge. Eine Fahrbahn ist außerordentlich schnell aufbau- und wieder abbaubar, wobei bei einem neuen Aufbau auch komplette, aus vielen Bahnstücken 2 bestehende flexible Fahrbahnen 1 ohne große Probleme aneinander gereiht werden können, falls die punktsymmetrische Ausbildung der Bahnstücke 2 verwendet ist. Bei Ausbildung als Kunststofformteil können für die Bahnstücke 2 unterschiedliche Farben gewählt werden, wodurch sich darüberhinaus auch noch ein wechselnder, farbenfroher Aufbau ergeben wird.

## Patentansprüche

1. Bahnstück einer flexiblen Fahrbahn mit in Fahrrichtung als Kuppelglieder an einer Stirnseite senkrecht zur Bahnstückebene sich erstreckendem zylindrischen Vorsprung (11) und mit einem an der dem Vorsprung abgewandten Stirnseite angeordneten Klauenpaar (14) zur verrastenden Aufnahme des Vorsprungs (11) eines benachbarten Bahnstücks (2) sowie mit randseitigen Führungselementen, dadurch gekennzeichnet, daß an jeder Stirnseite ein Vorsprung (11) und ein Klauenpaar (14) mit gleichem Abstand zur Bahnstückmitte angeordnet sind, daß von den Vorsprüngen (11) in Fahrrichtung (3) eine im wesentlichen keilförmige Nase (17) wegragt, daß sich am Aufnahmeraum (16) zwischen den Klauenpaaren (14) rückwärts ein Verlängerungsraum (19) anschließt, dessen lichte Weite quer zur Fahrrichtung kleiner als der Durchmesser des Vorsprungs (11) ist und daß die Nase (17) einen verbreiterten bodenseitigen Fuß (18) aufweist, der den Verlängerungsraum (19) untergreift.

2. Bahnstück nach Anspruch 1, dadurch gekennzeichnet, daß Nase (17) und Verlängerungsraum (19) bis zur Fahrbahnoberseite (28) durchgehen.

3. Bahnstück nach Anspruch 1, dadurch gekennzeichnet, daß der Aufnahmeraum (16) zwischen den Klauen (14) eines Klauenpaars in Fahrrichtung (3) einem Langloch entspricht, dessen Breitenabmessung zur Bildung eines freien Spiels quer zur Fahrrichtung geringfügig größer als die Breite des Vorsprungs (11) ist.

4. Bahnstück nach Anspruch 1 und 3, dadurch gekennzeichnet, daß jede Klaue (14) vom übrigen Bereich auf der dem Aufnahmeraum (16) abgewandten Seite durch einen Schlitz (20, 21) in Fahrrichtung (3) getrennt ist.

5. Flexibles Bahnstück nach Anspruch 1, dadurch gekennzeichnet, daß von der Fahrbahnmitte (4) ausgehend bis zum Fahrbahnrand (25) auf Seiten der Zunge (23) eine gegenüber der Fahrbahnoberseite (28) tiefer liegende Fläche (29) und auf Seiten des Rücksprungs (24) ein Freiraum (30) zur Bodenseite (34) des Bahnstückteils (2) derart vorgesehen sind, daß im zusammengebauten Zustand zweier benachbarter Bahnstückteile (2) die tiefer liegende Fläche (29) in den Freiraum (30) ohne wesentliche Berührung, jedoch im wesentlichen bündig eingreift.

6. Flexibles Bahnstück nach Anspruch 5, dadurch gekennzeichnet, daß die Übergangsstufe (31) zwischen Fahrbahnoberseite (28) und tieferliegender Fläche (29) so bestimmt ist, daß bei stärkster gegenseitiger Verschwenkung und weitgehendst zusammengeschobenem Zustand zweier benachbarter Bahnstückteile (2) die Übergangsstufe (31) zwischen Fahrbahnmitte (4) und einem Fahrbahnrand (25) an der entsprechenden gegenüberliegenden Stirnseite (10, 13) des benachbarten Bahnstückteils (2) etwa bündig anliegt.

7. Flexibles Bahnstück nach Anspruch 5 oder 6, dadurch gekennzeichnet, daß die Übergangsstufe (33) zwischen der Freiraumoberseite (32) und der Bodenseite (34) so bestimmt ist, daß bei stärkster gegenseitiger Verschwenkung und weitgehendst zusammengeschobenem Zustand zweier benachbarter Bahnstückteile (2) die Übergangsstufe (33) zwischen Fahrbahnmitte (4) und einem Fahrbahnrand (25) an der entsprechenden gegenüberliegenden Stirnseite (10,13) des benachbarten Bahnstückteils (2) etwa bündig anliegt.

8. Flexibles Bahnstück nach einem der Ansprüche 1 oder 2, dadurch gekennzeichnet, daß von dem Vorsprung (11) nach rückwärts ein Steg (35) bis zu der nächsten Querwand (Übergangsstufe 33) wegragt.

9. Flexibles Bahnstück nach Ansprch 1, dadurch gekennzeichnet, daß der Bereich (26) der Fahrbahnoberseite (28), der die Zunge (23) und den Rücksprung (24) umfaßt, in Aufsicht etwa winkelförmig ist.

10. Flexibles Bahnstück nach Anspruch 9, dadurch gekennzeichnet, daß der Winkel-Bereich (26) Querrillen (27) quer zur Fahrrichtung (3) aufweist und die Fahrbahnoberseite (28) im übrigen aufgerauht ist.

11. Flexibles Bahnstück nach Anspruch 1, mit einer Leiteinrichtung (7) zum Leiten des Spielfahrzeugs, dadurch gekennzeichnet, daß die Leiteinrichtung (7) durch am Fahrbahnrand (25) von der Fahrbahnoberseite (28) jeweils nach oben ragende im wesentlichen quaderförmige Leitpfosten (36) gebildet ist, von deren in Fahrrichtung (3) einer Stirnseite (38) eine Leitzunge (39) in Fahrrichtung (3) im wesentlichen horizontal wegragt, und an deren in Fahrrichtung (3) anderer Stirnseite (37) eine Aussparung (40) zur Aufnahme der Leitzunge (39) des benachbarten Bahnstückteils (2) vorgesehen ist, daß die Gesamtabmessung von Leitpfosten (36) und Leitzunge (39) in Fahrrichtung (3) der Gesamtabmessung des Bahnstückteils (2) in Fahrrichtung (3) im wesentlichen entspricht und daß die Abmessung des Leitpfostens (36) in Fahrrichtung (3) etwa jedoch mindestens der halben Gesamtabmessung des Bahnstückteils (2) in Fahrrichtung (3) entspricht.

12. Flexibles Bahnstück nach Anspruch 1 oder 11, dadurch gekennzeichnet, daß die Leitpfosten (36) und Leitzungen (39) an beiden Fahrbahnrändern (25) punktsymmetrisch zur Vertikalachse (8) angeordnet sind.

13. Flexibles Bahnstück nach Anspruch 11 oder 12, dadurch gekennzeichnet, daß der Leitpfosten (36) einen nach unter offenen inneren Hohlraum (43) aufweist.

14. Flexibles Bahnstück nach einem der Ansprüche 11, 12 oder 13, dadurch gekennzeichnet, daß die Leitzunge (39) mit Abstand von der Oberseite (48) sowie von der Außenseite (42) des Leitpfostens (36) wegragt, wobei die Aussparung (40) durch einen Schlitz im Leitpfosten (36) gebildet ist, der zur Innenseite (41) und zu der der Leitzunge (39) abgewandten Stirnseite (37) offen ist.

15. Flexibles Bahnstück nach einem der Ansprüche 11 bis 14, dadurch gekennzeichnet, daß die der Leitzunge (39) abgewandte Stirnseite (37) des Leitpfostens (36) und die zugeordnete Stirnseite (10) des Bahnstückteils (2) in einer Vertikalebene liegen.

16. Flexibles Bahnstück nach einem der Ansprüche 1 oder 11, dadurch gekennzeichnet, daß es einteilig ist.

17. Flexibles Bahnstück nacn einem der Ansprüche 1 oder 11, dadurch gekennzeichnet, daß es aus Kunststoff besteht.

## Claims

1. Roadway section of a flexible track with cylindrical projection (11) extending in the direction of travel as coupling links on a face perpendicular to the plane of the roadway section and with a pair of prongs (14) disposed on the front face and facing away from the projection to engage and lock the projection (11) of an adjoining roadway section (2) and also having side guide elements, charactcrised in that on each front face a protrusion (11) and pair of prongs (14) are disposed at the same distance from the centre of the roadway section, that a substantially wedge shaped lug (17) protrudes from the projections (11) in the direction of travel (3), in that an extension area (19) is linked to the back of the engagement area (16) between the pair of prongs (14), the internal width of which at right angles to the direction of travel is smaller than the diameter of the projection (11) and that the lug (17) has a widened base (18) near to the underside, which grips under the extension area (11

2. Roadway section according to Claim 1, characterised in that lug (17) and extension area (19) pass through to the upper side of the track.

3. Roadway section according to Claim 1, characterised in that the engagement area (16) between the prongs (14) of a pair of prongs in the direction of travel (3) corresponds to a slot, the width measurement of which is slightly greater than the width of the projection (11) for the formation of a free space at right angles to the direction of travel.

4. Roadway section according to Claim 1 and 3, characterised in that each prong (14) is separated from the remaining area on the side turned away from the engagement area (16) by a notch (20, 21) in the direction of travel (3).

5. Flexible roadway section according to Claim 1, characterised in that a lower plane (29) opposite the upper side of the track (28) extending from the centre (4) to the edge of the track (25) on the side of the tongue (23) and a space (30) to the side of the recess (24) on the base (34) of the roadway section (2) arc provided in such a way that the lower plane (29), when two adjoining road way sections are assembled together, interlock in the space (30) without substantially touching, but fitting substantially closely.

6. Flexible roadway section according to Claim 5, characterised in that the transition (31) between upper side of the track (28) and lower plane (29) is such that when two adjacent roadway sections are very firmly swivelled relative to each another and pushed together as far as possible, the transition stage (31) between the centre of the track (4) and an edge of the track (25) fits substantially closely with the corresponding opposite faces (10, 13) of the adjoining roadway sections (2).

7. Flexible roadway section according to Claim 5 or 6, characterised in that the transition stage (33) between the upper side of the space (32) and the side nearest the base (34) is such that even when two adjacent roadway sections (2) are firmly swivelled from side to side and pushed together as far as possible, the transition phase (33) between the centre (4) and an edge of the track (25) lies roughly compact on the corresponding opposite front side (10, 13) of the adjacent roadway section (2).

8. Flexible roadway section according to one of the Claims 1 or 2, characterised in that a bridge (35) from the projection (11) extends to the back of the nearest transverse wall (transitional phase 33).

9. Flexible roadway section according to Claim 1, characterises in that the area (26) of the upper side of the track (28) which comprises a tongue (23) and the recess (24) is chevron shaped when viewed from above.

10. Flexible roadway section according to Claim 9, characterised in that the angle area (26) has transverse grooves (27) at right angles to the direction of travel and the upper side of the track is roughened.

11. Flexible roadway section according to Claim 1 with a guide means (7) to guide the toy vehicle, characterised in that the guide means (7) is formed by substantially rectangular guide posts (36) on the edge of the track (25) in each case projecting upwards from the upper side of the track (28), from which a guide tongue (39) protrudes substantially horizontal to the direction of travel (3) and on the other face (37) of which in the direction of travel (3) an opening (40) is provided to mount the guide tongue (39) of the adjacent roadway section (2), that the total dimension of guide posts (36) and guide tongue (39) in the direction of travel (3) substantially corresponds to the overall dimension of the roadway section (2) in the direction of travel (3) and the dimension of the guide posts (36) in the direction of travel (3) corresponding however to at least half the total dimension of the roadway section (2) in the direction of travel (3).

12. Flexible roadway section according to Claim 1 or 11, characterised in that the guide posts (36) and the guide pointers (39) on both edges of the tracks (25) are arranged in radial symmetry about the vertical axis (8).

13. Flexible roadway section according to Claim 11 or 12, characterised in that the guide posts (36) have a downwardly opening internal cavity (43).

14. Flexible roadway section according to one of the Claims 11, 12 or 13, characterised in that the guide tongue (39) protrudes to a distance from the upper side (48) and also from the outside (42) of the guide posts (36) and the opening (40) is formed by a notch in the guide posts (36), which is open to the inside (41) and to the front side (37) facing away from the guide tongue (39).

15. Flexible roadway section according to one of the Claims 11 to 14, characterised in that the face (37) of the guide posts (36) facing away from the guide tongue (39) and the associated face (10) of the flexible roadway section (2) lie in a vertical plane.

16. Flexible roadway section according to one of the Claims 1 or 11, characterised in that it is in one piece.

17. Flexible roadway section according to one of the Claims 1 or 11, characterised in that it is made of plastics.

## Revendications

1. Tronçon de voie flexible comportant, sur une face frontale et comme pièce d'accouplement dans la direction de la marche, une saillie cylindrique (11) qui s'étend orthogonalement au plan du tronçon de voie et, disposée sur la face frontale opposée à la saillie, une paire de griffes (14) pour le verrouillage de la saillie (11) d'un tronçon de voie (2) voisin, le tronçon de voie comportant encore des éléments de guidage latéraux, caractérisé en ce qu'une saillie (11) et une paire de griffes (14) sont disposées sur chaque face frontale à égale distance du milieu du tronçon de voie, en ce qu'un mentonnet (17), ayant sensiblement la forme d'un coin, dépasse des saillies (11) dans la direction (3) de la marche, en ce qu'une cavité de prolongement (19), dont la section libre transversale à la direction de la marche est plus petite que le diamètre de la saillie (11), prolonge en arrière la cavité réceptrice (16) située entre les paires de griffes (14) et en ce que le mentonnet (17) comporte une base élargie (18) qui s'engage par-dessous dans la cavité de prolongement (19).

2. Tronçon de voie selon la revendication 1, caractérisé en ce que mentonnet (17) et cavité de prolongement (19) s'étendent jusqu'à la face supérieure (28) de la voie.

3. Tronçon de voie selon la revendication 1, caractérisé en ce que la cavité réceptrice (16) située entre les griffes (14) d'une paire de griffes correspond, dans la direction (3) de la marche, à un trou allongé dont les dimensions en largeur sont légèrement supérieures à la largeur de la saillie (11), afin de procurer un jeu libre transversalement par rapport à la direction de la marche.

4. Tronçon de voie selon les revendications 1 et 3, caractérisé en ce que chaque griffe (14) est séparée du reste par une fente (20, 21) pratiquée dans la direction (3) de la marche, sur la face opposée à la cavité réceptrice (16).

5. Tronçon de voie flexible selon la revendication 1, caractérisé en ce que, du milieu (4) de la voie au bord (25) de la voie, il est prévu, de part et d'autre de la languette (23), une surface (29) située plus bas que la face supérieure (28) de la voie et, de part et d'autre du renfoncement (24), un espace vide (30) vers le fond (34) du tronçon de voie (2), de façon telle que, lorsque deux tronçons de voie (2) voisins sont assemblés, la surface (29) située plus bas pénètre dans l'espace vide (30) sans contact notable, mais en formant une surface pratiquement plane.

6. Tronçon de voie flexible selon la revendication 5, caractérisé en ce que le gradin de transition (31) entre la face supérieure (28) de la voie et la surface (29) située plus bas est agencé de telle manière que, lorsque deux tronçons de voie (2) voisins ont pivoté mutuellement au maximum et sont dans une position aussi rapprochée que possible l'un par rapport à l'autre, le gradin de transition (31), qui est situé entre le milieu (4) de la voie et un bord (25) de la voie, repose en formant une surface pratiquement plane contre la face frontale opposée correspondante (10, 13) du tronçon de voie (2) voisin.

7. Tronçon de voie flexible selon la revendication 5 ou 6, caractérisé en ce que le gradin de transition (33) entre la face supérieure (32) de l'espace libre et le fond (34) est agencé de telle manière que, lorsque deux tronçons de voie (2) voisins ont pivoté mutuellement au maximum et sont dans une position aussi rapprochée que possible l'un par rapport à l'autre, le gradin de transition (33), qui est situé entre le milieu (4) de la voie et un bord (25) de la voie, repose en formant une surface pratiquement plane contre la face frontale opposée correspondante (10, 13) du tronçon de voie (2) voisin.

8. Tronçon de voie flexible selon l'une des revendications 1 et 2, caractérisé en ce qu'une nervure (35) s'étend en arrière de la saillie (11), jusqu'à la paroi transversale la plus proche (gradin de transition 33).

9. Tronçon de voie flexible selon la revendication 1, caractérise en ce que la partie (26), de la face supérieure (28) de la voie, qui comporte la languette (23) et le renfoncement (24), a sensiblement la forme d'un chevron en vue de dessus.

10. Tronçon de voie flexible selon la revendication 9, caractérisé en ce que la partie en chevron (26) comporte des stries (27) transversales à la direction (3) de la marche et, pour le reste, la face supérieure (23) de la voie est rendue rugueuse.

11. Tronçon de voie flexible selon la revendication 1, comportant un dispositif de guidage (7) pour diriger le véhicule miniature, caractérisé en ce que le dispositif de guidage (7) est formé de montants de guidage (36) carrés en substance, qui font saillie chacun au bord (25) de la voie vers le haut à partir de la face supérieure (28) de la voie, de l'une des faces frontales (38) desquels, dans la direction (3) de la marche, fait saillie une languette de guidage (39) pratiquement horizontalement dans la direction (3) de la marche, et sur l'autre face frontale (37) desquels, dans la direction (3) de la marche, est prévue une ouverture (40) pour recevoir la languette de guidage (39) du tronçon de voie (2) voisin, en ce que les dimensions d'ensemble, dans la direction (3) de la marche, des montants de guidage (36) et de la languette de guidage (39) correspondent sensiblement aux dimensions d'ensemble, dans la direction (3) de la marche, du tronçon de voie (2) et en ce que les dimensions, dans la direction (3) de la marche, du montant de guidage (36) correspondent toutefois au moins à la moitié environ des dimensions d'ensemble, dans la direction (3) de la marche, du tronçon de voie (2).

12. Tronçon de voie flexible selon la revendication 1 ou 11, caractérisé en ce que les montants de guidage (36) et les languettes de guidage (39) sont disposés aux deux bords (25) de la voie, symétriquement par rapport à l'axe vertical (8).

13. Tronçon de voie flexible selon la revendication 11 ou 12, caractérisé en ce que le montant de guidage (36) comporte une cavité interne (43) ouverte vers le bas.

14. Tronçon de voie flexible selon l'une des revendications 11, 12 et 13, caractérisé en ce que la languette de guidage (39) fait saillie à distance de la face supérieure (48) ainsi que de la face extérieure (42) du montant de guidage (36), l'ouverture (40) étant formée par une fente dans le montant de guidage (36), laquelle fente est ouverte vers la face intérieure (41) et vers la face frontale (37) opposée à la languette de guidage (39).

15. Tronçon de voie flexible selon l'une des revendications 11 à 14, caractérisé en ce que la face frontale (37) du montant de guidage (36) qui est opposée à la languette de guidage (39) et la face frontale (10) associée, du tronçon de voie (2), sont situées dans un plan vertical.

16. Tronçon de voie flexible selon l'une des revendications 1 et 11, caractérisé en ce qu'il est fait d'une seule pièce.

17. Tronçon de voie flexible selon l'une des revendications 1 et 11, caractérisé en ce qu'il se compose de matière plastique.
